# EUROPÄISCHE PATENTSCHRIFT

(11) **EP 1 213 385 B1**
(45) Veröffentlichungstag und Bekanntmachung des Hinweises auf die Patenterteilung: **28.12.2005**
(21) Anmeldenummer: 01124833.3
(22) Anmeldetag: 18.10.2001
(51) Int. Cl.: D06F 67/04

(54) **Verfahren und Vorrichtung zum Zuführen von Wäschestücken zu einer Behandlungseinrichtung**
Method and device for feeding laundry pieces to a treatment apparatus
Procédé et dispositif pour amener des pièces de linge à un appareil de traitement

(30) Priorität: 07.12.2000 DE 10061103
(43) Veröffentlichungstag der Anmeldung: 12.06.2002
(73) Patentinhaber: Herbert Kannegiesser GmbH, 32602 Vlotho (DE)
(72) Erfinder: Sielermann, Jürgen, 73540 Heubach (DE); Mehrhoff, Friedhelm, 32479 Hille (DE); Heinz, Engelbert, 32602 Vlotho (DE)
(74) Vertreter: Möller, Friedrich

(56) Entgegenhaltungen:
- EP-A- 0 861 936
- DE-A- 3 912 977
- PATENT ABSTRACTS OF JAPAN vol. 018, no. 476 (C-1246), 6. September 1994 (1994-09-06) -& JP 06 154493 A (TOKYO SENSEN KIKAI SEISAKUSHO:KK), 3. Juni 1994 (1994-06-03)

## Beschreibung

Die Erfindung betrifft ein Verfahren zum Zuführen von Wäschestücken zu einer Behandlungseinrichtung gemäß dem Oberbegriff des Anspruchs 1. Des Weiteren betrifft die Erfindung eine Vorrichtung zum Zuführen von Wäschestücken zu einer Behandlungseinrichtung gemäß dem Oberbegriff des Anspruchs 7.

Die Zuführung von Wäschestücken zu einer Behandlungseinrichtung, beispielsweise einer Mangel oder einer der Behandlungseinrichtung vorgeordneten Eingabeeinrichtung, erfolgt gemäß der JP 06 154493 A durch manuelles Einhängen von vorzugsweise benachbarten Ecken eines jeweiligen Wäschestücks in Beladeklammem von beispielsweise einem Zuführförderer. Das Wäschestück wird dann von den Beladeklammem an andere Klammern, insbesondere Spreizklammern, der Eingabeeinrichtung oder Behandlungseinrichtung übergeben. Die Übergabe des jeweiligen Wäschestücks von den Beladeklammern an die Spreizklammem oder dergleichen hat sich bewährt. Es ist dadurch ein manuelles Einhängen der Ecken des Wäschestücks in die Beladeklammem möglich. Außerdem wird die Auslastung der Behandlungseinrichtung erhöht. Es hat sich jedoch in der Praxis gezeigt, dass dieses bekannte Zuführen von Wäschestücken zu einer Behandlungseinrichtung oder einer dieser vorgeordneten Eingabeeinrichtung aufwendige zusätzliche Einrichtungen erfordert.

Aus der DE 39 12 977 A ist es bekannt, das jeweilige Wäschestück manuell in einer einen Eckbereich desselben haltenden Beladeklammer einzugeben. Das an der Beladeklammer hängende Wäschestück wird entlang einer umlaufenden Förderstrecke zu einer Übergabeeinrichtung mit einer Vielzahl von Übergabeklammern transportiert. Die Übergabeklammern ergreifen eine gegenüber der Transportklammer frei herunterhängende Kante des Wäschestücks. Von der Übergabeeinrichtung wird anschließend das Wäschestück verschwenkt und mittig vor einer Eingabeeinrichtung zentriert. Die zusätzliche Übergabeeinrichtung dieser bekannten Vorrichtung ist recht komplex. Außerdem ist es nicht möglich, den oberen Rand des Wäschestücks durch Spreizklammern vor der Eingabeeinrichtung auszustrecken.

Es liegt demnach der Erfindung die Aufgabe zugrunde, ein Verfahren und eine Vorrichtung zum Zuführen von Wäschestücken zu einer Behandlungseinrichtung oder einer dieser vorgeordneten Eingabeeinrichtung zu schaffen, womit das manuelle Anhängen der Wäschestücke an die Beladeklammem für die Bedienungsperson vereinfacht wird und eine rasche, zuverlässige Übergabe der Wäschestücke von den Beladeklammern an nachfolgende Klammern oder dergleichen möglich ist.

Ein Verfahren zur Lösung dieser Aufgabe weist die Maßnahmen des Anspruchs 1 auf. Dadurch, dass der Zuführförderer Gruppen von mindestens zwei Klammern, und zwar insbesondere Beladeklammern, aufweist, die gemeinsam bewegbar sind, ist es mit geringem Aufwand rasch möglich, die Beladeklammem wahlweise in die Beladestation oder den Übergabebereich zu bringen. Es stehen dadurch stets eine entsprechende Anzahl von Beladeklammern in der Beladestation zur Verfügung. Die oder jede andere Beladeklammer der jeweiligen Gruppe befindet sich dann in einer von der Beladestation weggerichteten Stellung, und zwar in der Nähe des Übergabebereichs. Leere Beladeklammern werden durch die gemeinsame Bewegung aller Beladeklammem zwangsläufig zurückbewegt in die Beladestation, wenn die jeweils ein Wäschestück haltenden Beladeklammern zum Übergabebereich bewegt werden. Die leeren Beiadeklammern brauchen dadurch nur einen relativ kurzen Weg zur Beladestation zurückzulegen, wodurch in der Beladestation sehr rasch wieder freie Beladeklammern zur Verfügung stehen.

Die Klammern jeder Gruppe werden weiterhin gemeinsam umlaufend angetrieben. Dadurch ist ein gemeinsamer Antrieb für alle Klammern jeder Gruppe oder gegebenenfalls auch aller Klammern mehrerer Gruppen möglich. Durch den gemeinsamen Antrieb findet eine Synchronisation mindestens der Klammern der jeweiligen Gruppe statt, wodurch ohne großen mechanischen Aufwand zuverlässig gewährleistet ist, dass eine Übergabe des jeweiligen Wäschestücks von den Beladeklammem zu nachfolgenden Klammern (Spreizklammern) erfolgt und dabei gleichzeitig leere Beladeklammern wieder zur Beladestation gelangen.

Vorzugsweise sind die Klammern jeder Gruppe so angeordnet, dass dann, wenn ein Teil der Beladeklammem sich in der Beladeposition befindet, andere Beladeklammern im Übergabebereich angeordnet sind. Es ist dadurch möglich, auf kürzestem Wege das Wäschestück von den Beladeklammern zum Übergabebereich zu transportieren, während durch die gemeinsame Bewegung der Beladeklammern jeder Gruppe gleichzeitig wieder leere Beladeklammern der Beladestation zur Verfügung gestellt werden.

Weiterhin ist vorgesehen, die Klammern, insbesondere Beladeklammern, jeder Gruppe diskontinuierlich, vorzugsweise taktweise, anzutreiben. Dabei können sowohl Stillstandszeiten der Beladeklammem als auch Bewegungsphasen derselben genutzt werden. In Stillstandszeiten der Beladeklammem können in diese in der Beladestation Ecken bzw. Eckbereiche eines neuen Wäschestücks manuell eingehängt werden. Während der Bewegung der Beladeklammem fahren diese an den nachfolgenden Klammern vorbei zur Übergabe des jeweiligen Wäschestücks von den Beladeklammem an die nachfolgenden Klammem. Es sind dadurch die verschiedenen Taktphasen nutzbar, um entweder leere Beladeklammem mit Wäschestücke zu versehen oder die Wäschestücke von den Beladeklammem an andere Klammern zu übergeben.

Die Klammern werden gemäß einem bevorzugten Verfahren zusammen, insbesondere gleichzeitig bzw. synchron, auf einer umlaufenden Kreisbahn bewegt. Diese Art der Bewegung der Beladeklammem lässt sich am einfachsten und zuverlässigsten vorrichtungsmäßig realisieren.

Gemäß einer weiteren Ausgestaltung des Verfahrens ist vorgesehen, dass die Klammern, insbesondere Beladeklammern, während ihrer Bewegung umorientiert, insbesondere verschwenkt werden. Dadurch ist es möglich, die Klammern zur Übergabe an die Klammern der Eingabeeinrichtung oder dergleichen in eine andere, nämlich übergabegerechte Position zu bringen, während die Klammern bei der Zurückbewegung zur Beladestation in eine andere Position gebracht werden, in der sie in ergonomischer günstiger Weise manuell mit Wäschestücken bestückbar sind.

Eine Vorrichtung zur Lösung der eingangs genannten Aufgabe weist die Merkmale des Anspruchs 7 auf. Demnach ist jede Gruppe von mindestens zwei Beladeklammern einem gemeinsam, umlaufend antreibbaren Förderorgan des Zuführförderers zugeordnet. Eine solche Gruppe von mindestens zwei Beladeklammem dient jeweils zum Halten einer Ecke oder eines Eckbereichs eines vorzugsweise oberen Querrands des jeweiligen Wäschestücks. Um die Wäschestücke an zwei gegenüberliegenden Eckbereichen zu halten, wenn sie der Behandlungseinrichtung oder dergleichen zugeführt werden, sind zwei Gruppen von vorzugsweise zwei Beladeklammern vorgesehen. Es werden dann alle Beladeklammem einer Station zum Zuführen von Wäschestücken zur Behandlungseinrichtung oder dergleichen, insbesondere eines Zuführförderers, gleichzeitig angetrieben. Die Beladeklammern jeder Gruppe werden vom Förderorgan auf einer Kreisbahn bewegt.

Vorzugsweise sind im Falle von Gruppen mit zwei Beladeklammern diese an gegenüberliegenden Enden des Förderorgans angeordnet. Dazu kann das Förderorgan als ein um eine mittige Drehachse umlaufend antreibbarer Dreharm ausgebildet sein. Dann befindet sich an jedem der gegenüberliegenden freien Enden des Dreharms eine Beladeklammer. Mit einem solchen Dreharm lässt sich der gemeinsame Antrieb der beiden Beladeklammern jeder Gruppe besonders einfach und zuverlässig realisieren, wobei die Bewegungsbahn, nämlich Kreisbahn, der Beladeklammem der Gruppe zwangsweise vorgegeben wird durch die vom Dreharm auf einer Kreisbahn bewegten Enden des Dreharms mit den daran befestigten Beladeklammern. Es erübrigen sich dadurch aufwendige, ortsfeste Führungsbahnen für die Beladeklammem tragende Laufwagen oder dergleichen.

Der jeweilige Dreharm ist gemäß einer bevorzugten Weiterbildung der Vorrichtung derart den Spreizklammem einer Eingabeeinrichtung oder Behandlungseinrichtung zugeordnet, dass die vom Dreharm auf der Kreisbahn bewegten Beladeklammem im Übergabebereich an den Spreizklammem der Behandlungseinrichtung oder Eingabeeinrichtung vorbeibewegt werden, wobei die Übergabe des Wäschestücks, insbesondere jeweils einer Ecke oder eines Eckbereichs desselben, von der auf der Kreisbahn bewegten Beladeklammer an die vorzugsweise während dieser Übergabe stillstehenden Spreizklammern erfolgt. Beim Vorbeibewegen der jeweiligen Beladeklammern an den Spreizklammer wird dann der Eckbereich des Wäschestücks in das jeweilige Klammermaul der Spreizklammern mechanisch eingeführt und hiernach der betreffende Eckbereich des Wäschestücks von der Beladeklammer gelöst.

Gemäß einer Weiterbildung der erfindungsgemäßen Vorrichtung sind die Beladeklammern verschwenkbar an den Enden des jeweiligen Dreharms angeordnet. Vorzugsweise sind die Beladeklammern an den Enden des jeweiligen Dreharms um parallel zur mittigen Drehachse verlaufende Schwenkachsen verschwenkbar. Dadurch lässt sich die Einschubrichtung eines Eckbereichs des Wäschestücks in das Klammermaul der jeweiligen Beladeklammer verändern, so dass der Eckbereich des Wäschestücks stets so in das Klammermaul eingeschoben werden kann, wie es für Bedienungspersonen am einfachsten oder leichtesten ist. Ebenso lässt sich die jeweilige Beladeklammer zur Übergabe des Wäschestücks an eine nachfolgende Spreizklammer in eine solche Position zu derselben bringen, dass in Einschubrichtung eines Eckbereichs des Wäschestücks in die Spreizklammer die Beladeklammer vom Eckbereich des Wäschestücks abziehbar ist.

Bevorzugte Ausführungsbeispiele des Verfahrens und der Vorrichtung gemäß der Erfindung werden nachfolgend anhand der Zeichnung näher erläutert. In dieser zeigen:
- Fig. 1: eine schematische Seitenansicht der Vorrichtung,
- Fig. 2: eine schematische Vorderansicht der Vorrichtung der Fig. 1,
- Fig. 3: eine Seitenansicht eines Teils der Vorrichtung in unterschiedlichen Bewegungsphasen,
- Fig. 4: eine Seitenansicht eines Dreharms der Vorrichtung mit Beladeklammern, und
- Fig. 5: eine Draufsicht auf den in der Fig. 4 gezeigten Dreharm mit Beladeklammern.

Die in den Figuren gezeigte Vorrichtung dient zum Zuführen von Wäschestücken 10, wie zum Beispiel Tischdecken, Bettlaken oder dergleichen, zu einer nicht gezeigten Mangel oder einer anderen Behandlungseinrichtung der Wäschestücke 10.

Die hier gezeigte Vorrichtung verfügt über zwei Beladestationen 11 und 12. Jede Beladestation 11 und 12 weist einen Zuführförderer 13, 14 auf. Beiden Zuführförderem 13 und 14 ist eine Eingabeeinrichtung 15 zugeordnet. Von der Eingabeeinrichtung 15 werden einzelne Wäschestücke 10 ausgebreitet und einer nachfolgenden Behandlungseinrichtung, beispielsweise einer nicht gezeigten Mangel, zugeführt.

Im Bereich jeder Beladestation 12 bzw. 13 wird von einer Bedienungsperson 16 ein aus einem nicht gezeigten Wäschehaufen entnommenes Wäschestück 10 manuell mit gegenüberliegenden Eckbereichen einer Kante, insbesondere einer Vorderkante, des Wäschestücks 10 in zwei Beladeklammem 17 bzw. 18 des jeweiligen Zuführförderers 13 oder 14 eingegeben. Der jeweilige Zuführförderer 13 bzw. 14 transportiert das mit den Eckbereichen in den Beladeklammem 17 und 18 hängende Wäschestück 10 zu anderen, insbesondere nachfolgenden Klammern, und zwar im gezeigten Ausführungsbeispiel Spreizklammem 19 bzw. 20, der Eingabeeinrichtung 15. Dabei erfolgt eine Übergabe der Eckbereiche des Wäschestücks 10 von den beiden Beladeklammem 17 bzw. 18 an zwei Spreizklammem 19 bzw. 20. Die Spreizklammern 19 bzw. 20 werden dann quergerichtet vor der Eingabeeinrichtung 15 verfahren, und zwar insbesondere auseinandergefahren, wobei ein Ausstrecken des Wäschestücks, insbesondere des vorderen Randes desselben zwischen den in den Spreizklammem 19 bzw. 20 gehaltenen Eckbereichen des Wäschestücks 10 erfolgt. Von den Spreizklammem 19 bzw. 20 wird das ausgebreitete Wäschestück 10 dann an einen Förderer der Eingabeeinrichtung 15 übergeben, der das Wäschestück 10 in die Behandlungseinrichtung, insbesondere eine Mangel oder dergleichen, eingibt.

Die hier gezeigte Vorrichtung (Fig. 2) ist mit zwei Beladestationen 11 und 12 versehen, die gegenüberliegenden Seiten der Eingabeeinrichtung 15 zugeordnet sind. Dementsprechend sind der Eingabeeinrichtung 15 zwei Zuführförderer 13 und 14 zugeordnet, die jeweils im Bereich einer Beladestation 11 und 12 angeordnet sind. Die Eingabeeinrichtung 15 verfügt über zwei getrennte Paare Spreizklammem 19 und 20, wobei jeweils ein Paar von Spreizklammem 19 bzw. 20 einem Zuführförderer 13 bzw. 14 zugeordnet ist. Es können demzufolge zwei Bedienungspersonen 16 unabhängig voneinander an jeder Beladestation 11 und 12 den entsprechenden Zuführförderer 13 und 14 mit jeweils einem Wäschestück 10 beschicken. Bei kleinen Wäschestücken 10, die eine zweibahnige Eingabe zulassen, arbeitet jedes Paar von Spreizklammem 19 bzw. 20 der Eingabeeinrichtung 15 unabhängig voneinander. Bei größeren Wäschestücken 10, die eine einbahnige Eingabe zulassen, erfolgt wechselweise eine Eingabe eines solchen großen Wäschestücks 10 von den Spreizklammem 19 oder 20 im Bereich einer Beladestation 11 oder 12 bzw. eines Zuführförderers 13 oder 14.

In besonderer Weise sind die Zuführförderer 13 und 14 ausgebildet, wobei die Zuführförderer 13, 14 untereinander gleich sind. Im folgenden wird die Erfindung anhand des Zuführförderers 13 näher erläutert.

Der Zuführförderer 13 verfügt über zwei gleichermaßen ausgebildete, nebeneinander angeordnete Dreharme 21. Jeder Dreharm 21 ist in einer vertikalen Ebene, die in Eingaberichtung 23 verläuft, drehend antreibbar. Dazu ist jeder Dreharm 21 auf einer horizontalen Drehachse 22 gelagert, die quer zur Eingaberichtung 23 verläuft (Fig. 1). Die mittig durch den jeweiligen Dreharm 21 verlaufende Drehachse 22 ist gebildet durch einen fest mit dem Dreharm 21 verbundenen Achsstummel 24, der durch einen geeigneten Antrieb, beispielsweise einen Elektromotor 25, antreibbar ist. Der Elektromotor 25 und der Achsstummel 24 sind gelagert an einem Haltearm 26, der im gezeigten Ausführungsbeispiel mit der Eingabeeinrichtung 15 verbunden ist. Es ist aber auch denkbar, den jeweiligen Zuführförderer 13, also den Achsstummel 24 mit dem Dreharm 21 und den Elektromotor 25, an einem separaten Gestell vor der Eingabeeinrichtung 15 zu lagem.

Im gezeigten Ausführungsbeispiel ist jedem der beiden parallelen Dreharme 21 des Zuführförderers 13 ein eigener Antrieb zugeordnet. Dazu ist jeder Dreharm 21 auf einem eigenen Achsstummel 24 gelagert, die beide auf der gemeinsamen, horizontalen Drehachse 22 vor der Eingabeeinrichtung 15 sich befinden. Die Antriebe, insbesondere Elektromotoren 25, beider Dreharme 21 des jeweiligen Zuführförderers 13 sind derart synchron antreibbar, dass sich die Dreharme 21 des Zuführförderers 13 gleichermaßen umlaufend bewegen. Es ist aber auch denkbar, beide Dreharme 21 des Zuführförderers 13 auf einer gemeinsamen Achse zu lagem, die von einem einzigen Antrieb drehend antreibbar ist, wodurch eine zwangsweise mechanische Kopplung des Synchronlaufs beider Dreharme 21 des jeweiligen Zuführförderers 13 gegeben ist.

Gegenüberliegenden, freien Enden 27 jedes Dreharms 21 ist je eine Klammer, und zwar die jeweilige Beladeklammer 17 und 18 zugeordnet. Jeder Dreharm 21 verfügt dadurch über zwei gegenüberliegende Beladeklammem 17, 18, die im gezeigten Ausführungsbeispiel in an sich bekannter Weise gleich ausgebildet sind, nämlich zum lösbaren Halten eines Eckbereichs des jeweiligen Wäschestücks 10 dienen. Der Abstand jeder Beladeklammer 17 und 18 am betreffenden Ende 27 eines Dreharms 21 zur mittigen Drehachse 22 ist etwa gleich groß. Dadurch werden beim drehenden Antrieb des Dreharms 21 um die Drehachse 22 die Beladeklammem 17, 18 an den gegenüberliegenden freien Enden 27 des Dreharms 21 auf einer gleichen Bahn, nämlich einer Kreisbahn 28 (Fig. 3), bewegt. Die Kreisbahn 28 ist im Durchmesser und in der Position (Lage der Drehachse 22) derart auf die Spreizklammem 19, 20 abgestimmt, dass die durch die Einschuböffnung 29 des jeweiligen Klammermauls der Beladeklammer 17 bzw. 18 verlaufende Kreisbahn 28 eine Einschuböffnung 30 des Klammermauls der betreffenden Spreizklammer 19, 20 schneidet (Fig. 1).

Die Beladeklammem 17 und 18 sind verschwenkbar an den Enden 27 des jeweiligen Dreharms 21 angeordnet. Dazu ist jede Beladeklammer 17, 18 am Ende 27 des jeweiligen Dreharms 21 verschwenkbar, und zwar um eine horizontale Schwenkachse 31, die parallel zur Drehachse 22 verläuft. Der Abstand der Schwenkachsen 31 an den gegenüberliegenden Enden 27 des Dreharms 21 von der Drehachse 22 ist jeweils etwa der gleiche. Jede frei um ihre Schwenkachse 31 verschwenkbare Beladeklammer 17, 18 ist in die jeweilige Schwenkposition bringbar und in dieser gehalten durch einen Lenkerarm 32, der mit Abstand von der Schwenkachse 31 an der Beladeklammer 17 bzw. 18 angreift. Die von den Beladeklammem 17 und 18 wegweisenden Enden der vorzugsweise gleich langen Lenkerarme 32 sind verbunden mit einem Schwenkgetriebe 33. Dieses Schwenkgetriebe 33 steuert die Lenkerarme 32 bei jedem Umlauf des Dreharms 21 so, dass dabei die Beladeklammem 17 und 18 gegenüber dem Dreharm 21 verschwenkbar sind, und zwar derart, dass die Richtungen der Einschuböffnungen 29 sich beim Umlauf der Beladeklammem 17 und 18 auf der Kreisbahn 28 stetig ändern.

Im gezeigten Ausführungsbeispiel ist das Schwenkgetriebe 33 nach Art eines Planetengetriebes ausgebildet. Dazu ist konzentrisch zur Drehachse 22 ein Sonnenzahnrad 34 angeordnet, das fest mit dem Haltearm 26 verbunden ist, sich also mit dem Dreharm 21 nicht mitbewegt. Gegenüberliegenden Seiten des Sonnenzahnrads 34 sind zwei gleiche Planetenzahnräder 35 zugeordnet. Diese sind drehbar am Dreharm 21 gelagert, und zwar auf parallel zur Drehachse 22 verlaufenden Drehachsen 39. Mit Abstand von der Drehachse 39 jedes Planetenzahnrads 35 ist an diesem gelenkig ein der jeweiligen Beladeklammer 17, 18 gegenüberliegendes Ende des betreffenden Lenkerarms 32 angelenkt (Fig. 5). Die Planetenzahnräder 35 stehen in kämmenden Eingriff mit dem Sonnenzahnrad 34; sie werden dadurch beim Umlauf des Dreharms 21 um das stillstehende Sonnenzahnrad 34 verdreht, wodurch das außermittig am jeweiligen Planetenzahnrad 35 gelagerte Ende der Lenkerarme 32 sich auf einer (kleinen) Kreisbahn um die Drehachse 39 der Planetenzahnräder 35 bewegt und dabei in axialer Richtung verschoben wird, was zu einer Verschwenkung der Beladeklammem 17 um die Schwenkachsen 31 führt.

Das Schwenkgetriebe 33 und die Anlenkungen der Lenkerarme 32 an den Beladeklammem 17 und 18 bzw. den Planetenrädem 35 sind so getroffen, dass beim Vorbeibewegen einer Beladeklammer 17, 18 an einer Spreizklammer 19, 20 die Einschuböffnung 29 der Beladeklammer 17, 18 etwa senkrecht nach unten weist und damit gleichgerichtet zur ebenfalls senkrecht nach unten weisenden Einschubrichtung 30 der Spreizklammer 19, 20 ist. Beim Vorbeibewegen der Beladeklammer 17, 18 an einer Spreizklammer 19, 20 wird dadurch der von der Beladeklammer 17, 18 gehaltene Eckbereich des Wäschestücks 10 in die Einschuböffnung 30 der Spreizklammer 19, 20 bewegt und gleichzeitig aus der Einschuböffnung 29 der Beladeklammer 17, 18 herausgezogen. Außerdem führt die entsprechende Bemessung der Lenkerarme 32 und die Zuordnung derselben zu den Planetenzahnrädem 35 und den Beladeklammem 17 und 18 dazu, dass zum Beladen derselben durch die jeweilige Bedienungsperson 16 die Beladeklammem 17, 18 mit der Einschuböffnung 25 leicht nach unten geneigt sind und sich in einer ergonomisch günstigen Höhe über dem Fußboden 36 befinden, wodurch eine einfache und ermüdungsfreie Beschickung der Beladeklammern 17, 18 mit einem Wäschestück 10 für die betreffende Bedienungsperson 16 möglich ist.

Die Fig. 5 zeigt die Beladeklammem 17 und 18 in Draufsicht. Diese sind demnach gabelartig ausgebildet mit einem Zwischenraum 37 zwischen zwei mit Abstand parallel zueinander verlaufenden Klemmabschnitten 38 für den jeweiligen Eckbereich des Wäschestücks 10. Der Zwischenraum 37 zwischen den Klemmabschnitten 38 ist dabei so bemessen, dass er etwas größer ist als die Breite der Spreizklammem 19 und 20. Die Beladeklammern 17 und 18 sind überdies so relativ zu den Spreizklammern 19 und 20 positioniert, dass die auf gegenüberliegenden Seiten des Zwischenraums 37 angeordneten Klemmabschnitte 38 der Beladeklammem 17 und 18 an den momentan stillstehenden Spreizklammem 19 und 20 in ihrer Übernahmeposition vorbeibewegbar sind und dabei kollisionsfrei die Beladeklammem 17 bzw. 18 die Spreizklammem 19 bzw. 20 überholen zur Übergabe der Eckbereiche des betreffenden Wäschestücks 10 von den Beladeklammern 17, 18 an die Spreizklammem 19, 20.

Das erfindungsgemäße Verfahren läuft mit der vorstehend beschriebenen Vorrichtung wie folgt ab, wobei Bezug genommen wird auf die Beladestation 11 mit dem Zuführförderer 13:

Die beiden Dreharme 21 des Zuführförderers 13 werden gleichzeitig (synchron) periodisch angetrieben. In Stillstandsphasen der Dreharme 21 befindet sich eine Beladeklammer 17 jedes Dreharms 21 auf einer von der Eingabeeinrichtung 15 weggerichteten Seite der Drehachse 22 in einer solchen Position, die ein ergonomisch günstiges Einhängen der gegenüberliegenden Eckbereiche eines jeweiligen Wäschestücks 10 durch die Bedienungsperson 16 zulässt. Die gegenüberliegende zweite Beladeklammer 18 jedes Dreharms 21 befindet sich hierbei etwas oberhalb der Spreizklammern 19, so dass während der Stillstandsphase der Dreharme 21 die Spreizklammem 19 ungehindert verfahren werden können.

In der Stillstandsphase der Dreharme 21 des in der Fig. 2 gezeigten Zuführförderers 13 hängt die Bedienungsperson 16 ein aus dem Wäschehaufen oder dergleichen ergriffendes Wäschestück 10 mit gegenüberliegenden Eckbereichen einer vorzugsweise vorderen Kante in die beiden nebeneinanderliegenden, vorderen Beladeklammem 17 der beiden Dreharme 21 des Zuführförderers 13 ein. Die gegenüberliegenden, leeren Beladeklammem 18 bleiben dabei leer.

Nachdem ein Wäschestück 10 in die vorderen, stillstehenden Beladeklammern 17 von der Bedienungsperson 16 eingehängt ist, werden die Dreharme 21 des Zuführförderers 13 gleichermaßen in Drehung versetzt entgegen dem Uhrzeigersinn. Dabei führen sowohl die mit dem Wäschestück belegten Beladeklammem 17 als auch die gegenüberliegenden, leeren Beladeklammem 18 gleichermaßen eine Bewegung auf der Kreisbahn 28 des jeweiligen Dreharms 21 aus, und zwar jeweils eine Halbkreisdrehung. Dabei werden die Beladeklammem 18 beider Dreharme 21 gleichzeitig und in gleicher Weise auf den beiden parallelen Kreisbahnen 28 bewegt. Hierbei werden die das jeweilige Wäschestück 10 haltenden Beladeklammem 17 kontinuierlich an den Spreizklammem 19 auf der Seite der Eingabeeinrichtung 15, der der Zuführförderer 13 zugeordnet ist, vorbeibewegt. Hierbei findet eine fliegende Übergabe der Eckbereiche des Wäschestücks 10 von den Beladeklammem 17 an die Spreizklammem 19 statt. Dabei übergibt jeweils eine Beladeklammer 17 jedes Dreharms 21 einen Eckbereich des Wäschestücks 10 an eine der beiden Spreizklammem 19, und zwar während der Vorbeibewegung der Beladeklammern 17 an den Spreizklammern 19. Die Bewegungsphase der Dreharme 21 ist abgeschlossen, wenn diese gleichermaßen eine Halbkreisdrehung vollführt haben, wonach die zuvor mit dem Wäschestück 10 versehenen Beladeklammern 17 im leeren Zustand sich oberhalb der Spreizklammem 19 befinden, während die vorher leeren Beladeklammem 18 an gegenüberliegenden Enden der Dreharme 21 sich in einer Beladeposition an der Beladestation 11 befinden, und zwar genau in derjenigen Position, in der sich zuvor die Beiadeklammern 17 zum Beladen befanden. Die Bedienungsperson 16 kann dann das nächste Wäschestück 10 mit gegenüberliegenden Eckbereichen in die Beladeklammem 18 eingeben.

Während der umlaufenden Bewegung der Dreharme 21 werden die Beladeklammem 17 und 18 an gegenüberliegenden Enden der Dreharme 21 um die Schwenkachsen 31 verkippt, und zwar gleichermaßen in gegensinniger Richtung. So werden die Beiadeklammern 17 mit einem Wäschestück 10 beim Verfahren von der Beladestation 11 an den Spreizklammem 19 vorbei derart verdreht, dass im Bereich der Übergabe des Wäschestücks 10 von den Beladeklammem 17 an die Spreizklammern 19 die Einschuböffnungen 29 der Beladeklammem 17 senkrecht nach unten gerichtet sind (rechte Darstellung der einzelnen Beladeklammer 17 in der Fig. 3). Dadurch kann beim Vorbeibewegen der Beladeklammern 17 an den Spreizklammern 19 das Wäschestück 10 mit den gegenüberliegenden Eckbereichen in etwa senkrechter Ausrichtung in die ebenfalls nach unten offenen Einschuböffnungen 30 der Spreizklammem 19 von unten eingeführt und nach unten aus den Einschuböffnungen 29 der Beladeklammem 17 herausgezogen werden. Beim Weiterbewegen der Beladeklammem 17 zur Beladestation 11 erfolgt wieder ein Zurückschwenken der Beladeklammem 17 in die ursprüngliche Position zum Einhängen eines neuen Wäschestücks 10 in die Beladeklammem 17 (vgl. mit einem Wäschestück beladene Beladeklammer 17 in der linken unteren Darstellung der Fig. 3). Es findet mit anderen Worten zur Übergabe an die Spreizklammem eine Verschwenkung der Beladeklammem 17 an einem Ende 27 beider Dreharme 21 statt, damit die Beladeklammem 17 in eine zur Übergabe an die Spreizklammer 19 erforderliche Position gelangen, wobei diese Verschwenkung wieder rückgängig gemacht wird, wenn die Beladeklammem 17 zur Beladestation 11 wieder zurückbewegt werden.

Die Verschwenkung der Beladeklammern 17 und 18 beider Dreharme 21 erfolgt gleichermaßen gesteuert durch das Schwenkgetriebe 33 und die von diesem auf die Lenkerarme 32 ausgeübten Bewegungen in Richtung zu den Beladeklammem 17 und 18. Dabei hat das gleichmäßige Verschwenken der Beladeklammem 17 und 18 beider Dreharme 21 des Zuführförderers 13 zur Folge, dass die Vorderkante des Wäschestücks 10 mit einem daran angrenzenden Bereich, insbesondere der gegenüberliegenden Eckbereiche der Vorderkante des Wäschestücks 10, entsprechend der Schwenkbewegungen der Beladeklammem 17 bzw. 18 verkippt wird. Während im Bereich der Beladestation 12 ein an die Vorderkante des Wäschestücks 10 angrenzender Bereich in Richtung zur Eingabeeinrichtung 15 leicht geneigt gegenüber der Horizontalen ansteigend verläuft, ist der vordere Randbereich des Wäschestücks 10 bei der Übergabe an die Spreizklammem 19 in einer senkrechten Ebene, wodurch ein Einschieben dieses vorderen Randbereichs mit insbesondere gegenüberliegenden Eckbereichen in die unten offenen Einschuböffnungen 30 der Spreizklammem 19 möglich ist und gleichzeitig dieser Randbereich des Wäschestücks 10 aus den ebenfalls unten offenen Einschuböffnungen 29 der Beladeklammem 17 herausziehbar ist.

In vorstehend beschriebener Weise erfolgt auch das Zuführen einzelner Wäschestücke 10 durch den Zuführförderer 14 an der gegenüberliegenden Seite der Eingabeeinrichtung 15 zu dem hier angeordneten Paar von Spreizklammem 20. Es ist denkbar, dass der Eingabeeinrichtung 15 nur eine oder mehr als zwei Zuführförderer 13, 14 und eine entsprechende Anzahl von Spreizklammem 19, 20 zugeordnet sind. Eine solche Vorrichtung kann dann über nur eine einzige oder auch mehr als zwei Beladestationen verfügen. Der Abstand jeweils zweier Dreharme 21 eines Zuführförderers 13 bzw. 14 ist aber jeweils so groß wie der Abstand der Spreizklammem 19 bzw. 20 eines Paares von Spreizklammem 19 bzw. 20 auf einer Seite der Eingabeeinrictung 15, wenn sich die Spreizklammem 19, 20 stillstehend in der Übergabeposition eines Wäschestücks 10 von den Beladeklammem 17 bzw. 18 zu den Spreizklammem 19 bzw. 20 befinden.

## Patentansprüche

1. Verfahren zum Zuführen von Wäschestücken zu einer Behandlungseinrichtung, wobei jedes Wäschestück (10) mit benachbarten, gegenüberliegenden Eckbereichen einer vorzugsweise vorderen Kante in jeweils eine Klammer mindestens eines Zuführförderers (13, 14) eingegeben und an Klammern der Behandlungseinrichtung oder einer dieser vorgeordneten Eingabeeinrichtung (15) übergeben wird, **dadurch gekennzeichnet, dass** für jeden der beiden gegenüberliegenden Eckbereiche des Wäschestücks (10) eine eigene Gruppe mit jeweils mindestens zwei Klammern gebildet wird, die Klammern beider Gruppen gemeinsam auf einer umlaufenden Bahn bewegt werden und während der Bewegung der jeweils einen Eckbereich eines Wäschestücks (10) haltenden Klammer jeder Gruppe die jeweils andere Klammer der gleichen Gruppe leer zurückbewegt wird.

2. Verfahren nach Anspruch 1, **dadurch gekennzeichnet, dass** eine Klammer jeder Gruppe von Klammern des Zuführförderers (13, 14) sich in einer geeigneten Position zum Beschicken mit einem Wäschestück (10) befindet, wenn die andere Klammer der gleichen Gruppe des Zuführförderers (13, 14) sich im Bereich der Übergabe eines Wäschestücks (10) an eine Klammer der Behandlungseinrichtung oder der Eingabeeinrichtung (15) befindet.

3. Verfahren nach einem der vorhergehenden Ansprüche, **dadurch gekennzeichnet, dass** die Klammern jeder Gruppe des Zuführförderers (13, 14) diskontinuierlich, insbesondere taktweise, angetrieben werden, wobei alle Klammern jeder Gruppe des Zuführförderers (13, 14) zusammen, insbesondere gleichzeitig, angetrieben werden und zwischen aufeinanderfolgenden Antriebsphasen auch gemeinsam stillstehen.

4. Verfahren nach einem der vorhergehenden Ansprüche, **dadurch gekennzeichnet, dass** die Klammern des jeweiligen Zuführförderers (13, 14) während ihrer Bewegung verschwenkt werden, vorzugsweise derart, dass die Position der Klammern des Zuführförderers (13, 14), in der sie manuell mit einem Wäschestück (10) beschickt werden, sich gegenüber der Position der Klammern des Zuführförderers (13, 14), in der das Wäschestück (10) an die Klammern der Behandlungseinrichtung oder einer dieser vorgeordneten Eingabeeinrichtung (15) übergeben werden, ändert.

5. Verfahren nach einem der vorhergehenden Ansprüche, **dadurch gekennzeichnet, dass** die Übergabe des Wäschestücks (10) an die Klammern der Behandlungseinrichtung oder der Eingabeeinrichtung (15) während des kontinuierlichen Vorbeibewegens der Klammern des jeweiligen Zuführförderers (13, 14) an den Klammern der Eingabeeinrichtung (15) oder der Behandlungseinrichtung erfolgt und/oder die Beschickung der Klammern des Zuführförderers (13, 14) mit einem Wäschestück (10) während eines momentanen Stillstands dieser Klammern, vorzugsweise aller Klammern, vorgenommen wird.

6. Verfahren nach einem der vorhergehenden Ansprüche, **dadurch gekennzeichnet, dass** die Klammern des Zuführförderers (13, 14) während ihrer Weiterbewegung von der jeweiligen Beladestation (11, 12) zur Übergabestelle, in der eine Übergabe an die Klammern der Eingabeeinrichtung (15) oder der Behandlungseinrichtung erfolgt, und während der Zurückbewegung zur Beladestation (11, 12) verschwenkt werden.

7. Vorrichtung zum Zuführen von Wäschestücken (10) zu einer Behandlungseinrichtung, mit einem Beladeklammern (17, 18) zum Halten von benachbarten, gegenüberliegenden Eckbereichen einer vorzugsweise vorderen Kante jedes Wäschestücks (10) aufweisenden Zuführförderer(13, 14), wobei das Wäschestück (10) an Spreizklammern (19, 20) der Behandlungseinrichtung oder einer dieser zugeordneten Eingabeeinrichtung (15) übergebbar ist, **dadurch gekennzeichnet, dass** zwei zum Halten jeweils eines der gegenüberliegenden Eckbereiche des Wäschestücks (10) dienende Gruppen mit jeweils mindestens zwei Beladeklammern (17, 18) vorgesehen sind, die Beladeklammern (17, 18) jeder Gruppe von wenigstens einem Förderorgan auf jeweils einer umlaufenden Kreisbahn antreibbar sind, und vom Förderorgan die Beladeklammern (17, 18) jeder Gruppe gleichzeitig zu den Spreizklammern (19, 20) der Behandlungseinrichtung hin und von denselben zurück bewegbar sind.

8. Vorrichtung nach Anspruch 7, **dadurch gekennzeichnet, dass** jede Gruppe mit vorzugsweise zwei Beladeklammern (17, 18) diametral gegenüberliegend am jeweiligen Förderorgan angeordnet ist, vorzugsweise derart, dass sich die Beladeklammern (17, 18) gegenüberliegend auf der Bahn, insbesondere Kreisbahn (28), des Förderorgans befinden und auf dieser Bahn, insbesondere Kreisbahn (28), bewegt werden.

9. Vorrichtung nach Anspruch 7 oder 8, **dadurch gekennzeichnet, dass** das bzw. jedes Förderorgan als ein um eine mittige Drehachse (22) umlaufend antreibbarer Dreharm (21) ausgebildet ist, wobei die Drehachse (22) mittig durch den Dreharm (21) verläuft und an jeden der gegenüberliegenden (freien) Enden (27) jedes Dreharms (21) eine Beladeklammer (17, 18) angeordnet ist.

10. Vorrichtung nach Anspruch 9, **dadurch gekennzeichnet, dass** der jeweilige Dreharm (21) derart den Spreizklammern (19, 20) der Eingabeeinrichtung (15) oder Behandlungseinrichtung zugeordnet ist, dass die vom angetriebenen Dreharm (21) auf vorzugsweise einer Kreisbahn (28) bewegten Beladeklammem (17, 18) bei einem kollisionsfreien Vorbeibewegen an den Spreizklammern (19, 20) der Eingabeeinrichtung (15) oder der Behandlungseinrichtung das jeweilige Wäschestück (10) an die Spreizklammern (19, 20) übergeben.

11. Vorrichtung nach Anspruch 9 oder 10, **dadurch gekennzeichnet, dass** die Beladeklammern (17, 18) verschwenkbar an den Enden (27) des jeweiligen Dreharms (21) angeordnet sind, vorzugsweise an den gegenüberliegenden Enden (27) des jeweiligen Dreharms (21) um parallel zur mittigen Drehachse (22) verlaufenden Schwenkachsen (31) verschwenkbar sind.

12. Vorrichtung nach einem der Ansprüche 9 bis 11, **dadurch gekennzeichnet, dass** den Beladeklammem (17, 18) des jeweiligen Dreharms (21) ein Schwenkgetriebe (33) zugeordnet ist, das die Beladeklammern (17, 18) während ihrer Weiterbewegung auf der Bewegungsbahn, insbesondere Kreisbahn (28), gezielt relativ zum jeweiligen Dreharm (21) verschwenkt.

13. Vorrichtung nach einem der Ansprüche 9 bis 12, **dadurch gekennzeichnet, dass** jeweils ein Paar zweier parallel nebeneinanderliegender Dreharme (21) mit jeweils zwei Beladeklammern (17, 18) an den gegenüberliegenden Enden (27) jedes Dreharms (21) einen Zuführförderer (13, 14) bildet, und dabei vorzugsweise die Dreharme (21) jedes Zuführförderers (13, 14) parallel mit geringem Abstand nebeneinander liegen, wobei die mittigen Drehachsen (22) beider Dreharme (21) des jeweiligen Zuführförderers (13, 14) auf einer gemeinsamen (gedachten) Verbindungslinie liegen, die insbesondere horizontal und quer zur Eingaberichtung (23) der Wäschestücke (10) in die Eingabeeinrichtung (15) bzw. die Behandlungseinrichtung verläuft.

## Claims

1. Method for feeding laundry pieces to a treatment apparatus, each laundry piece (10) being placed at adjacent, opposite corner regions of a preferably front edge into a respective peg of at least one feed conveyor (13, 14) and being transferred to pegs of the treatment apparatus or of an input apparatus (15) arranged upstream of the latter, **characterized in that** a dedicated group each having at least two pegs is formed for each of the two opposite corner regions of the laundry piece (10), the pegs of both groups are moved together on a revolving path, and during the movement of the peg of each group that is in each case holding one corner region of a laundry piece (10), the other peg in each case of the same group is moved back empty.

2. Method according to Claim 1, **characterized in that** one peg of each group of pegs of the feed conveyor (13, 14) is in a suitable position for loading with a laundry piece (10) if the other peg of the same group of the feed conveyor (13, 14) is in the region of the transfer of a laundry piece (10) to a peg of the treatment apparatus or of the input apparatus (15).

3. Method according to one of the preceding claims, **characterized in that** the pegs of each group of the feed conveyor (13, 14) are driven discontinuously, in particular cyclically, with all of the pegs of each group of the feed conveyor (13, 14) being driven together, in particular at the same time, and also stopping together between successive driving phases.

4. Method according to one of the preceding claims, **characterized in that** the pegs of the respective feed conveyor (13, 14) are pivoted during their movement, preferably in such a manner that the position of the pegs of the feed conveyor (13, 14), in which they are loaded manually with a laundry piece (10), changes in relation to the position of the pegs of the feed conveyor (13, 14), in which the laundry piece (10) is transferred to the pegs of the treatment apparatus or to an input apparatus (15) arranged upstream of the latter.

5. Method according to one of the preceding claims, **characterized in that** the transfer of the laundry piece (10) to the pegs of the treatment apparatus or of the input apparatus (15) takes place during the continuous moving of the pegs of the respective feed conveyor (13, 14) passed the pegs of the input apparatus (15) or of the treatment apparatus, and/or the loading of the pegs of the feed conveyor (13, 14) with a laundry piece (10) is undertaken during a momentary stoppage of these pegs, preferably of all of the pegs.

6. Method according to one of the preceding claims, **characterized in that** the pegs of the feed conveyor (13, 14) are pivoted during their continued movement from the respective loading station (11, 12) to the transfer point, in which a transfer to the pegs of the input apparatus (15) or of the treatment apparatus takes place, and during the movement back to the loading station (11, 12).

7. Device for feeding laundry pieces (10) to a treatment apparatus, having a feed conveyor (13, 14) which has loading pegs (17, 18) for holding adjacent, opposite corner regions of a preferably front edge of each laundry piece (10), it being possible for the laundry piece (10) to be transferred to expanding pegs (19, 20) of the treatment apparatus or of an input apparatus (15) assigned thereto, **characterized in that** two groups used for holding in each case one of the opposite corner regions of the laundry piece (10) are provided with in each case at least two loading pegs (17, 18), the loading pegs (17, 18) of each group can be driven on a revolving circuit in each case by at least one conveying element, and the loading pegs (17, 18) of each group can be moved simultaneously by the conveying element towards the expanding pegs (19, 20) of the treatment apparatus and back from the same.

8. Device according to Claim 7, **characterized in that** each group with preferably two loading pegs (17, 18) is arranged diametrically opposite on the particular conveying element, preferably in such a manner that the loading pegs (17, 18) are situated opposite each other on the path, in particular circuit (28), of the conveying element and are moved on this path, in particular circuit (28).

9. Device according to Claim 7 or 8, **characterized in that** the or each conveying element is designed as a rotating arm (21) which can be driven in a revolving manner about a central axis of rotation (22), the axis of rotation (22) running centrally through the rotating arm (21) and a loading peg (17, 18) being arranged on each of the opposite (free) ends (27) of each rotating arm (21).

10. Device according to Claim 9, **characterized in that** the respective rotating arm (21) is assigned to the expanding pegs (19, 20) of the input apparatus (15) or treatment apparatus in such a manner that the loading pegs (17, 18) moved by the driven rotating arm (21) on, preferably, a circuit (28), as they move in a collision-free manner past the expanding pegs (19, 20) of the input apparatus (15) or of the treatment apparatus, transfer the respective laundry piece (10) to the expanding pegs (19, 20).

11. Device according to Claim 9 or 10, **characterized in that** the loading pegs (17, 18) are arranged pivotably at the ends (27) of the respective rotating arm (21), and can preferably be pivoted at the opposite ends (27) of the respective rotating arm (21) about pivot axes (31) running parallel to the central axis of rotation (22).

12. Device according to one of Claims 9 to 11, **characterized in that** the loading pegs (17, 18) of the respective rotating arm (21) are assigned a pivoting mechanism (33) which pivots the loading pegs (17, 18) during their continued movement on the path of movement, in particular circuit (28), in a specific manner relative to the respective rotating arm (21).

13. Device according to one of Claims 9 to 12, **characterized in that** in each case one pair of two rotating arms (21), which are situated in parallel next to each other and have in each case two loading pegs (17, 18) at the opposite ends (27) of each rotating arm (21), forms a feed conveyor (13, 14), and, in this case, the rotating arms (21) of each feed conveyor (13, 14) are preferably situated parallel next to one another at a small distance, with the central axes of rotation (22) of the two rotating arms (21) of the respective feed conveyor (13, 14) lying on a common (imaginary) connecting line which runs in particular horizontally and transversely to the input direction (23) of the laundry pieces (10) into the input apparatus (15) or the treatment apparatus.

## Revendications

1. Procédé pour amener des pièces de linge dans un dispositif de traitement, où chaque pièce de linge (10) est introduite par des zones en coins voisines, opposées d'un bord de préférence avant, respectivement une pince d'au moins un dispositif d'alimentation (13, 14) et remise à la pince du dispositif de traitement ou d'un dispositif d'introduction (15) préalable à celui-ci, **caractérisé en ce que** pour chacune de deux zones en coins opposées de la pièce de linge (10), un groupe particulier avec chaque fois deux pinces est formé, les pinces des deux groupes se déplacent ensemble sur une bande transporteuse et pendant le mouvement des pinces tenant chaque fois une zone en coin d'une pièce de linge (10) de chaque groupe, l'autre pince de chaque groupe est ramenée vide.

2. Procédé selon la revendication 1, **caractérisé en ce qu'**une pince de chaque groupe de pinces du dispositif d'alimentation (13, 14) se trouve dans une position appropriée pour l'alimentation avec une pièce de linge (10), lorsque l'autre pince du même groupe du dispositif d'alimentation (13, 14) se trouve au niveau de la remise d'une pièce de linge (10) sur une pince du dispositif de traitement ou du dispositif d'introduction (15).

3. Procédé selon l'une quelconque des revendications précédentes, **caractérisé en ce que** les pinces de chaque groupe du dispositif d'alimentation (13, 14) fonctionnent de manière discontinue, en particulier de manière cyclique, où toutes les pinces de chaque groupe du dispositif d'alimentation (13, 14) fonctionnent ensemble, en particulier simultanément et sont au repose également ensemble, entre des phases de fonctionnement successives.

4. Procédé selon l'une quelconque des revendications précédentes, **caractérisé en ce que** les pinces du dispositif d'alimentation (13, 14) sont tournées pendant leur mouvement, de préférence **en ce que** la position de la pince du dispositif d'alimentation (13, 14), dans laquelle elles sont chargées manuellement avec une pièce de linge (10), est modifiée par rapport à la position de la pince du dispositif d'alimentation (13, 14), dans laquelle la pièce de linge (10) est remise à la pince du dispositif de traitement ou à un dispositif d'introduction préalable à celui-ci (15).

5. Procédé selon l'une quelconque des revendications précédentes, **caractérisé en ce que** la remise de la pièce de linge (10) à la pince du dispositif de traitement ou à un dispositif d'introduction préalable à celui-ci (15), est réalisé pendant le mouvement continu des pinces de chaque dispositif d'alimentation (13, 14) aux pinces du dispositif d'introduction (15) ou du dispositif de traitement et/ou le chargement des pinces du dispositif d'alimentation (13, 14) est réalisé avec une pièce de linge (10) pendant un arrêt momentané de ces pinces, de préférence, toutes les pinces.

6. Procédé selon l'une quelconque des revendications précédentes, **caractérisé en ce que** les pinces du dispositif d'alimentation (13, 14) sont tournées pendant leur déplacement ultérieur de chaque station de charge (11, 12) vers le site de remise, où une remise aux pinces du dispositif d'introduction (15) du dispositif de traitement est réalisée, et pendant le mouvement de retour vers la station de charge (11, 12).

7. Dispositif pour amener des pièces de linge (10) dans un dispositif de traitement, avec un dispositif d'alimentation (13, 14) présentant des pinces de chargement (17, 18) pour la prise de zones en coins voisines, opposées d'un bord de préférence avant chaque pièce de linge (10), où la pièce de linge (10) peut être remise à des pinces d'écartement (19, 20) du dispositif de traitement ou d'un dispositif d'introduction (15) disposé préalablement à celui-ci, **caractérisé en ce que** deux groupes servant à la prise de chaque fois une des zones de coin opposées de la pièce de linge (10) sont munis de chaque fois au moins deux pinces de chargement (17, 18), les pinces de chargement (17, 18) de chaque groupe peuvent être actionnées par au moins un organe d'avancement respectivement une trajectoire circulaire, et de l'organe d'avancement, les pinces de chargement (17, 18) de chaque groupe peuvent être déplacées simultanément vers les pinces d'écartement (19, 20) du dispositif de traitement et retour.

8. Dispositif selon la revendication 7, **caractérisé en ce que** chaque groupe avec de préférence, deux pinces de chargement (17, 18) est disposé de manière diamétralement opposée sur chaque organe d'avancement.

9. Dispositif selon la revendication 7 ou 8, **caractérisé en ce que** le ou chaque organe d'avancement est en forme de bras rotatif (21) pouvant être actionné autour d'un axe rotatif (22) central, où l'axe rotatif (22) est traversé centralement par le bras rotatif (21) et sur chacune des extrémités opposées (libres) (27) de chaque bras rotatif (21), est disposée une pince de chargement (17, 18).

10. Dispositif selon la revendication 9, **caractérisé en ce que** chaque bras rotatif (21) présente les pinces d'écartement (19, 20) du dispositif d'introduction (15) ou du dispositif de traitement, de sorte que les pinces de chargement (17, 18) déplacées par le bras rotatif (21) actionné, de préférence sur une trajectoire circulaire (28), remettent la pièce de linge (10), par un mouvement sans collision, aux pinces d'écartement (19, 20) du dispositif d'introduction (15) ou du dispositif de traitement.

11. Dispositif selon la revendication 9 ou 10, **caractérisé en ce que** les pinces de chargement (17, 18) sont disposées de manière à être tournées, à l'extrémité (27) de chaque bras rotatif (21), de préférence peuvent être tournées sur l'extrémité opposée (27) de chaque bras rotatif (21), autour de l'axe de retournement (31) parallèle à l'axe rotatif (22) central.

12. Dispositif selon l'une des revendications 9 à 11, **caractérisé en ce que** les pinces de chargement (17, 18) de chaque bras rotatif (21) présentent un mécanisme d'orientation (33), qui retourne les pinces de chargement (17, 18) pendant leur mouvement ultérieur sur la bande de déplacement, en particulier la trajectoire circulaire (28), par rapport à chaque bras rotatif (21).

13. Dispositif selon l'une des revendications 9 à 12, **caractérisé en ce** chacune des paires de deux bras rotatifs (21) voisins parallèles, avec chaque fois deux pinces de chargement (17, 18) sur les extrémités opposées (27) de chaque bras rotatif (21) forme un dispositif d'alimentation (13, 14) et de préférence, le bras rotatif (21) de chaque dispositif d'alimentation (13, 14) se trouve à côté de l'autre, parallèlement, à une certaine distance, où l'axe rotatif central (22) des deux bras rotatif (21) de chaque dispositif d'alimentation (13, 14) se trouve sur une ligne de liaison commune (imaginaire), qui se développe en particulier, horizontalement et transversalement à la direction d'introduction (23) de la pièce de linge (10) dans le dispositif d'introduction (15) ou le dispositif de traitement.
